# EUROPÄISCHE PATENTSCHRIFT

(11) **EP 3 380 693 B1**
(45) Veröffentlichungstag und Bekanntmachung des Hinweises auf die Patenterteilung: **04.08.2021**
(21) Anmeldenummer: 16818973.6
(22) Anmeldetag: 25.11.2016
(51) Int. Cl.: E05F 5/00

(54) **DÄMPFERBAUGRUPPE EINES TOPFSCHARNIERS**
DAMPER ASSEMBLY OF A CUP HINGE
ENSEMBLE AMORTISSEUR D'UNE CHARNIERE A BOITIER

(30) Priorität: 26.11.2015 DE 102015015168
(43) Veröffentlichungstag der Anmeldung: 03.10.2018
(73) Patentinhaber: Zimmer, Martin, 77866 Rheinau (DE); Zimmer, Günther, 77866 Rheinau (DE)
(72) Erfinder: Zimmer, Martin, 77866 Rheinau (DE); Zimmer, Günther, 77866 Rheinau (DE)
(74) Vertreter: Thämer, Wolfgang
(86) Internationale Anmeldenummer: PCT/DE2016/000421
(87) Internationale Veröffentlichungsnummer: WO 2017/088848

(56) Entgegenhaltungen:
- WO-A1-2014/000931
- DE-A1-102011 103 894
- DE-U1-202010 015 536
- DE-U1-202012 003 508

## Beschreibung

Die Erfindung betrifft eine Dämpferbaugruppe zum Einsetzen in einen Scharniertopf eines Topfscharniers mit einem Trägerteil und mit einer Zylinder-Kolbeneinheit, die einen relativ zum Trägerteil axial verschiebbaren und mittels Federelementen der Dämpferbaugruppe rückstellbaren Zylinder und eine im Zylinder geführte und aus diesem heraus ragende Kolbenstange umfasst, wobei das Trägerteil einen integrierten Aufnahmesteg mit einer Kolbenstangenaufnahme aufweist, in dem die Kolbenstange mittels einer am Kolbenstangenkopf umlaufenden Ringnut fixiert ist, wobei der Kolbenstangenkopf aus dem Aufnahmesteg heraussteht und wobei das Trägerteil an seiner dem Aufnahmesteg entgegengesetzten Seite zwei zueinander beabstandete, elastisch verformbare Fixierelemente hat und wobei das Trägerteil in seinem Scheitelbereich einen Trägerrand umfasst, der achsensymmetrisch zur vertikalen Mittenlängsebene der Dämpferbaugruppe an eine Trägerscheibe des Trägerteils angeformt ist, sowie ein Topfscharnier mit einer derartigen Dämpferbaugruppe.

Aus der US 8 505 165 B2 und der DE 20 2012 003 508 U1 sind derartige Dämpferbaugruppen bekannt. Bei der Montage der Dämpferbaugruppe in einen Scharniertopf sind hohe Montagekräfte erforderlich. Außerdem besteht die Gefahr der bleibenden Verformung der montierten Bauteile.

Aus der DE 20 2010 015 536 U1, der DE 10 2011 103 894 A1 und der WO 2014/000 931 A1 sind Dämpferbaugruppen mit einer starren Kolbenstangenhalterung bekannt. Der Kraftfluss erfolgt von der Kolbenstange über die Kolbenstangenhalterung und das Aufnahmeteil in den Scharniertopf.

Die AT 509 720 B1 offenbart eine Vorrichtung, bei der die Kolbenstange in einem Federblech fixierbar ist. Die Vorrichtung ist mittels zweier seitlich angeordneter Rastnasen im Scharniertopf fixierbar.

Der vorliegenden Erfindung liegt die Aufgabe zugrunde, eine Dämpferbaugruppe zu entwickeln, die mit geringem Kraftaufwand sicher und austauschbar in ein Topfscharnier montierbar ist sowie ein Topfscharnier mit einer derartigen Dämpferbaugruppe.

Diese Problemstellung wird mit den Merkmalen des Hauptanspruches 1 gelöst. Dazu umfasst der Trägerrand einen mit der Trägerscheibe verbundenen Grundsteg. Der Aufnahmesteg steht nach außen über den Grundsteg über, wobei der Aufnahmesteg in einer Draufsicht der unbelasteten Dämpferbaugruppe über die Kontur der Trägerplatte herausragt. Der Aufnahmesteg ist zumindest annähernd parallel zum Grundsteg orientiert. Außerdem ist der Aufnahmesteg elastisch verformbar ausgebildet, sodass der Aufnahmesteg beim Einsetzen der Dämpferbaugruppe in einen Scharniertopf verformbar ist.

Im Topfscharnier mit der Dämpfungsbaugruppe ist die Dämpferbaugruppe im Scharniertopf des Topfscharniers mittels der Fixierelemente und des Kolbenstangenkopfes kraft- und/oder formschlüssig fixiert.

Weitere Einzelheiten der Erfindung ergeben sich aus den Unteransprüchen und der nachfolgenden Beschreibung schematisch dargestellter Ausführungsformen.
- Figur 1:: Scharniertopf mit Dämpferbaugruppe;
- Figur 2:: Längsschnitt der Figur 1;
- Figur 3:: Isometrische Ansicht der Dämpferbaugruppe;
- Figur 4:: Isometrische Ansicht der Dämpferbaugruppe von der Kolbenstangenseite;
- Figur 5:: Trägerelement;
- Figur 6:: Stirnansicht des Trägerelements.

Die Figuren 1 und 2 zeigen den Scharniertopf (10) eines Topfscharniers mit einer darin eingesetzten Dämpferbaugruppe (30). Ein Topfscharnier hat im Allgemeinen einen relativ zum Scharniertopf (10) schwenkbaren Montagearm, mit dem der Scharniertopf (10) über einen oder zwei Gelenkhebel verbunden ist. Gegebenenfalls kann der Montagearm auch unmittelbar am Scharniertopf (10) angeordnet sein. Der Scharniertopf (10) und der Montagearm sind an relativ zueinander beweglichen Möbelteilen, z.B. einer Tür und einem Korpus, befestigt. Beispielsweise beim Schließen der Tür taucht der Montagearm und/oder der Gelenkhebel in den Scharniertopf (10) ein. Hierbei wird die Dämpferbaugruppe (30) betätigt, die die Schließbewegung verzögert und so ein Zuschlagen der Tür verhindert.

Der Scharniertopf (10) hat im Ausführungsbeispiel einen Befestigungsflansch (11) mit zwei außen liegenden Durchgangsbohrungen (12) für Befestigungselemente, z.B. Befestigungsschrauben. Zwischen den Durchgangsbohrungen (12) weist der Scharniertopf (10) eine in der Draufsicht z.B. pilzförmige Einsenkung (13) auf. Ihre Tiefe beträgt beispielsweise ein Viertel des Abstandes der beiden Durchgangsbohrungen (12). Der Boden (14) der Einsenkung (13) kann auch gestuft ausgebildet sein. Die Einsenkung (13) umfasst einen Längsabschnitt (15) und einen an diesen anschließenden kreissegmentförmigen Abschnitt (16). Der Längsabschnitt (16) ist in der Längsrichtung (5) des Scharniertopfes (10) orientiert und grenzt z.B. an eine Gelenköffnung (17) des Bodens (14) an. Die Basis (18) des kreissegmentförmigen Abschnitts (16) ist normal zur Längsrichtung (5) des Topfscharniers orientiert und zeigt in Richtung des Montagearms. Diese Basis (18) wird mittels einer zweiteiligen Vorderwand (19) gebildet, die beidseitig an den Längsabschnitt (15) angrenzt. Im Ausführungsbeispiel ist in jedem der Vorderwandteile ein Durchbruch (23) mit z.B. kreisförmiger Querschnittsfläche angeordnet. Die Vorderwand (19) kann jedoch auch ohne diese Durchbrüche (23) ausgebildet sein. Die den kreissegmentförmigen Abschnitt (16) begrenzende, normal zum Boden (14) orientierte Wandung (24) des Scharniertopfs (10) ist als Zylindermantelfläche ausgebildet. Gegebenenfalls kann diese Wandung (24) Durchbrüche aufweisen. Der Scharniertopf (10) ist beispielsweise achsensymmetrisch zu einer vertikalen Mittenlängsebene des Topfscharniers ausgebildet. Diese Mittenlängsebene ist in der Längsrichtung (5) des Topfscharniers orientiert.

Die Figur 2 zeigt einen Längsschnitt des Scharniertopfes (10) mit eingesetzter Dämpferbaugruppe (30). Die Dämpferbaugruppe (30) sitzt in der Einsenkung (13) und ist an den Wänden (19, 24) des Scharniertopfes (10) beabstandet zum Boden (14) fixiert. Beispielsweise beträgt der Abstand zum Boden wenige zehntel Millimeter. Die Dämpferbaugruppe (30) umfasst ein Trägerteil (31), das eine Zylinder-Kolbeneinheit (61) trägt. Die z.B. hydraulische Zylinder-Kolbeneinheit (61) umfasst einen Zylinder (62) und eine im Zylinder (62) geführte Kolbenstange (63) mit einem Kolben (64). Im Ausführungsbeispiel ist die Kolbenstange (63) feststehend relativ zum Scharniertopf (10). Der Zylinder (62) ist in der Längsrichtung (5) des Scharniertopfs (10) relativ zur Kolbenstange (62) verschiebbar. In der Darstellung der Figur 2 ragt der Zylinder (62) mit seinem Zylinderboden (65) in den Längsabschnitt (15) der Einsenkung (13). Der Zylinderboden (65) ist beispielsweise einachsig gewölbt ausgebildet, wobei der Radiusmittelpunkt in dem an den Scharniertopfboden (14) benachbarten Bereich der Zylinderwandung (66) liegt.

In den Figuren 3 und 4 ist die Dämpferbaugruppe (30) in isometrischen Ansichten von unten dargestellt. Die Figuren 5 und 6 zeigen das Trägerteil (31).

Das Trägerteil (31) weist eine Trägerscheibe (32), einen Trägerrand (33), eine Zylinderführung (34), Federzapfen (35) und Abstützzapfen (36) auf. Im Ausführungsbeispiel ist das Trägerteil (31) ein Spritzgussteil aus einem thermoplastischen Kunststoff. Die Trägerscheibe (32) ist z.B. kreissegmentförmig, beispielsweise koaxial zum kreissegmentförmigen Abschnitt (16) des Scharniertopfes (10), ausgebildet. An ihrer Unterseite (37) sind zwei paralllel zueinander angeordnete, die Zylinderführung (34) bildende Untergriffsleisten (34) angeformt. Seitlich der Untergriffsleisten (34) sind zwei Abstützzapfen (36) an der Unterseite (37) der Trägerscheibe (32) angeformt. Diese ragen in normaler Richtung aus der Trägerscheibe (32) heraus.

Im Scheitelbereich (38) des Trägerteils (31) ist der Trägerrand (33) achsensymmetrisch zur vertikalen Mittenlängsebene der Dämpferbaugruppe (30) an die Trägerscheibe (32) angeformt. Die vertikale Mittenlängsebene der Dämpferbaugruppe (30) fällt im eingebauten Zustand mit der vertikalen Mittenlängsebene des Topfscharniers zusammen. In den außenliegenden Bereichen des normal zur Unterseite (37) der Trägerscheibe (32) ausgerichteten Trägerrandes (33) sind nach innen ragende Federaufnahmen (35) angeordnet. Beide Federaufnahmen (35) sind bei in den Scharniertopf (10) eingebauter Dämpferbaugruppe (30) parallel zur Längsrichtung (5) ausgerichtet.

Der Trägerrand (33) umfasst einen mit der Trägerscheibe (32) verbundenen Grundsteg (41) und einen zumindest annähernd parallel hierzu orientierten Aufnahmesteg (42). Der Bogen des Grundstegs (41) überstreicht beispielsweise einen Winkel von 70 Grad. Der Bogen des Aufnahmestegs (42) überdeckt im Ausführungsbeispiel einen Sektor mit einem Öffnungswinkel von 33 Grad. Der Aufnahmesteg (42) ist beidseitig mittels Verbindungsabschnitten (45) mit dem Grundsteg (41) verbunden. Die Verbindungsabschnitte (45) sind elastisch verformbar ausgebildet. Außderdem sind im Ausführungsbeispiel zwischen dem Aufnahmesteg (42) und dem Grundsteg (41) im zentralen Bereich drei Abreißstege (46) angeordnet, die in den Darstellungen der Figuren 3 bis 6 den Aufnahmesteg (42) mit dem Grundsteg (41) verbinden. Der Aufnahmesteg (42) ist damit mehrfach mit dem Grundsteg (41) verbunden.

In der Darstellung der Figur 4 steht der Aufnahmesteg (42) erfindungsgemäß nach außen über den Grundsteg (41) über, sodass er in einer Draufsicht der unbelasteten Dämpferbaugruppe (30) über die Kontur der Trägerplatte (32) herausragt. Die Dicke des Aufnahmestegs (42) beträgt z.B. 90 % der Dicke des Grundstegs (41). Der Aufnahmesteg (42) weist eine Kolbenstangenaufnahme (43) auf. Diese ist nutenförmig ausgebildet. Die Kolbenstangenaufnahme (43) hat einen konisch ausgebildeten Grund (44), dessen gedachte Spitze vom Trägerteil (31) weg orientiert außerhalb des Aufnahmestegs (42) liegt.

An der dem Scheitelbereich (38) abgewandten Trägerteilbasis (47) sind symmetrisch zur vertikalen Mittenlängsebene zwei Führungszapfen (48) und zwei Fixierelemente (51) angeordnet. Jeweils ein Führungszapfen (48) ist mittels eines Spalts (54) von einem Fixierelement (51) beabstandet.

Die Führungszapfen (48) sind normal zur Trägerscheibe (32) ausgerichtet. Sie sind in dieser Richtung länger ausgebildet als die Fixierelemente (51). An ihrem auskragenden Ende haben sie eine Einführschräge (49). Diese ist vom Scheitelbereich (38) weg gerichtet.

Die außerhalb der Führungzapfen (48) angeordneten Fixierelemente (51) weisen jeweis eine Fixierelementscheibe (52) und einen z.B. mittig auf der Fixierelementscheibe (52) angeordneten Fixierelementzapfen (53) auf. Die einzelne Fixierelementscheibe (52) kann jedoch auch ohne den Fixierelementzapfen (53) ausgebildet sein. Im Ausführungsbeispiel fluchten die Fixierelementscheiben (52) in einer vertikalen Normalenebene zur vertikalen Mittenlängsebene mit den Fixierzapfen (48). Sie können jedoch auch aus dieser Ebene entgegen der Richtung des Scheitelbereichs (38) herausragen. Die Fixierelementscheiben (52) sind elastisch verformbar ausgebildet. Die z.B. halbzylindrisch ausgebildeten Fixierelementzapfen (53) stehen in einer Richtung entgegen dem Scheitelbereich (38) über die genannte Normalenebene zur vertikalen Mittenlängsebene hervor. Der Außendurchmesser des einzelnen Fixierelementzapfens (53) ist geringfügig kleiner als der Durchmesser des einzelnen Durchbruchs (23) des Scharniertopfes (10).

Der Zylinder (62) der Zylinder-Kolbeneinheit (61) hat einen obenliegenden Führungsfuß (67) zum Einschieben in die Untergriffsleisten (34). Die aus dem Zylinder (62) heraus ragende Kolbenstange (63) hat an ihrem Kolbenstangenkopf (68) eine umlaufende Ringnut (69). Mittels dieser Ringnut (69) ist die Kolbenstange (63) in der Darstellung der Figuren 2 - 4 in der Kolbenstangenaufnahme (43) des Aufnahmestegs (42) fixiert. Der Kolbenstangenkopf (68) steht aus dem Aufnahmesteg (42) heraus.

An den Seitenflächen (71) des Zylinders (62) stehen weiterhin zapfenförmige Federhalterungen (72) heraus. Diese Federhalterungen (72) fluchten mit den Federzapfen (35) des Trägerteils (31). Zwischen jeweils einem trägerelementseitigen Federzapfen (35) und einer zylinderseitigen Federhalterung (72) ist eine Druckfeder (81) angeordnet. Die beiden parallel zueinander angeordneten Druckfedern (81) belasten den Zylinder (62) in die ausgefahrene Stellung.

Am Trägerteil (31) ist im Ausführungsbeispiel eine Hubbegrenzung (91) angeordnet. Sie umfasst einen Hebel (92), z.B. einen Schwenkhebel und einen Blockierzapfen (93). Mittels dieser Vorrichtung (91) ist der Hub der Zylinder-Kolbeneinheit (61) auf einen Teilhub des Gesamthubs begrenzbar. Diese Hubbegrenzung (91) wird beispielsweise bei Türen kleiner Masse eingesetzt. Außerdem ist die Zylinder-Kolbeneinheit (61) in einer ausgefahrenen Position des Zylinders (62) bei weitgehend entspannten Druckfedern (81) mittels des Blockierzapfens (93) arretierbar. Die Dämpferbaugruppe (30) kann auch ohne Hubbegrenzung (91) ausgebildet sein.

Beim Zusammenbau der Dämpferbaugruppe (30) wird die Zylinder-Kolbeneinheit (61) in die Zylinderführung (34) des Trägerteils (31) eingeschoben und hinter einer Auszugssicherung (55) verrastet. Diese Auszugssicherung (55) wird beispielsweise durch die Führungszapfen (48) gebildet. Die z.B. ausgezogene Kolbenstange (63) wird so in den Aufnahmesteg (42) eingeclipst, dass die Ringnut (69) in der Kolbenstangenaufnahme (43) verrastet. Hierbei stützen die Abreißstege (46) den Aufnahmesteg (42) ab, sodass dieser nicht abknickt. Nach dem Einsetzen der Druckfedern (81) und gegebenenfalls dem Einbau der Hubbegrenzung (91) ist die Dämpferbaugruppe (30) einsatzbereit.

Beim Einsetzen der Dämpferbaugruppe (30) in den Scharniertopf (10) des geöffneten Topfscharniers kann die Dämpferbaugruppe (30) mittels der Hubbegrenzug (91) blockiert sein. Die Dämpferbaugruppe (30) wird im Ausführungsbeispiel schräg an den Scharniertopf (10) angesetzt, sodass der Kolbenstangenkopf (68) in den Scharniertopf (10) eintaucht und die Führungszapfen (48) zunächst außerhalb des Scharniertopfs (10) stehen. Dann wird das Trägerteil (31) in den Scharniertopf (10) mit geringer Kraft hineingedrückt. Hierbei wird der Aufnahmesteg (42) verformt. Die Abreißstege (46) können abreißen. Die den Aufnahmesteg (42) durchdringende Kolbenstange (63) legt sich mit ihrem Kolbenstangenkopf (68) an die Wandung (24) des Scharniertopfs (10) an. Beim Herunterdrücken des Trägerteils (31) tauchen die Führungszapfen (48) in den Scharniertopf (10) ein. Sie führen die Dämpferbaugruppe (30) beim weiteren Einführen, bis die Fixierelemente (51) in den Scharniertopf (10) eintauchen. Die Montage ist beendet, wenn entweder die Abstützzapfen (36) auf dem z.B. gestuft ausgebildeten Boden (14) des Scharniertopfes (10) aufliegen oder bis die Fixierelementzapfen (53) in die Durchbrüche (23) des Scharniertopfs (10) einrasten. Gegebenenfalls kann der Scharniertopf (10) eine zusätzliche Abhebesicherung zur Sicherung der Dämpferbaugruppe (30) aufweisen. Die gegebenenfalls blockierend aktivierte Hubbegrenzung (91) kann gelöst werden. Bei einer geringen Türmasse kann der Hub der Zylinder-Kolbeneinheit (61) mittels der Hubbegrenzung (91) limitiert werden.

Die Fixierelemente (51) und der Kolbenstangenkopf (68) bilden nun die Ecken eines gleichschenkligen Dreiecks, das die drei Anlagepunkte der Dämpferbaugruppe (30) im Scharniertopf (10) verbindet. Dieses Dreieck schließt im Ausführungsbeispiel mit der Ebene der Trägerplatte (32) einen Winkel von 12 Grad ein, wobei die Ebene des Dreiecks in Richtung des Kolbenstangenkopfs (68) geneigt ist. Nach dem Einsetzen in den dargestellten Scharniertopf (10) ist die Dämpferbaugruppe (30) kraft- und formschlüssig fixiert. Beim Einsatz in einen Scharniertopf (10) ohne Durchbrüche (23) bewirken die elastisch verformten Fixierelemente (51) und die Kolbenstange (63) eine kraftschlüssige 3-Punkt-Anlage der Dämpferbaugruppe (30) an den Scharniertopf (10). In beiden Fällen kann die Dämpferbaugruppe (30) Toleranzen des Scharniertopfes (10) ausgleichen und Spiel der Bauteile zueinander überbrücken.

Die Dämpferbaugruppe (30) kann auch an ein bestehendes Topfscharnier nachgerüstet werden. Beim Einsatz der kraftschlüssigen Variante braucht der Scharniertopf (10) hierfür nicht speziell vorbereitet zu werden. Diese Nachrüstung kann auch an einem bereits eingebauten Scharnier erfolgen.

Nach dem Einbau des Topfscharniers mit der Dämpferbaugruppe (30) in ein Möbelstück drücken die Druckfedern (81) den Zylinder (62) relativ zur Kolbenstange (63) in die ausgefahrene Stellung. Beim Schließen beispielsweise der Tür trifft z.B. der Montagearm auf den Zylinderboden (65). Der Kraftvektor beim Auftreffen des Montagearms auf den Zylinderboden (65) liegt beispielsweise in der Ebene des Dreiecks der Fixierelemente (51) und des Kolbenstangenkopfes (68) oder in einer Ebene parallel hierzu. Der Zylinder (62) wird gegen die Kraft der Druckfedern (81) relativ zur Kolbenstange (63) verfahren. Hierbei gleitet der Zylinderfuß (67) entlang der Untergriffsführungen (34) der Trägerplatte (32). Das im Zylinder (62) verdrängte Öl verzögert die Schließbewegung der Tür. Die Kräfte werden über die Kolbenstange (63) der Zylinder-Kolbeneinheit (61) direkt auf den Scharniertopf (10) übertragen.

Um die Dämpferbaugruppe (30) aus dem Scharniertopf (10) zu entnehmen, wird beispielsweise die Trägerplatte (32) in Richtung des Scheitelbereichs (38) belastet. Die vorderen Fixierelemente (51) werden von der Vorderwand (19) gelöst. Jetzt kann die Trägerplatte (32) vorne angehoben und ausgeschwenkt werden. Der Scharniertopf (10) verbleibt hierbei ohne plastische Verformungen.

Das Scharnier kann im Folgenden ohne Dämpferbaugruppe (30) betrieben werden oder es kann eine neue Dämpferbaugruppe (30) eingesetzt werden. Das Einsetzen einer neuen Dämpferbaugruppe (30) erfolgt, wie oben beschrieben. Für die Demontage und Montage ist nur ein geringer Kraftaufwand erforderlich.

Auch Kombinationen der einzelnen Ausführungsbeispiele sind denkbar, solange diese unter den Schutzumfang der beigefügten Ansprüche fallen.

### Bezugszeichenliste:

- 5: Längsrichtung

- 10: Scharniertopf
- 11: Befestigungsflansch
- 12: Durchgangsbohrungen
- 13: Einsenkung
- 14: Boden von (13)
- 15: Längsabschnitt
- 16: kreissegmentförmiger Abschnitt
- 17: Gelenköffnung von (14)
- 18: Basis
- 19: Vorderwand

- 23: Durchbruch
- 24: Wandung

- 30: Dämpferbaugruppe
- 31: Trägerteil, Trägerelement
- 32: Trägerscheibe, Trägerplatte
- 33: Trägerrand
- 34: Zylinderführung, Untergriffsleisten
- 35: Federzapfen, Federaufnahmen
- 36: Abstützzapfen
- 37: Unterseite von (32)
- 38: Scheitelbereich

- 41: Grundsteg
- 42: Aufnahmesteg
- 43: Kolbenstangenaufnahme
- 44: Grund von (43)
- 45: Verbindungsabschnitte
- 46: Abreißstege
- 47: Trägerteilbasis
- 48: Führungszapfen
- 49: Einführschräge

- 51: Fixierelemente
- 52: Fixierelementscheibe
- 53: Fixierelementzapfen
- 54: Spalt
- 55: Auszugssicherung

- 61: Zylinder-Kolbeneinheit
- 62: Zylinder
- 63: Kolbenstange
- 64: Kolben
- 65: Zylinderboden
- 66: Zylinderwandung
- 67: Führungsfuß
- 68: Kolbenstangenkopf, Fixierelement
- 69: Ringnut

- 71: Seitenflächen
- 72: Federhalterungen

- 81: Federelemente, Druckfedern

- 91: Hubbegrenzung, Blockiervorrichtung
- 92: Hebel, Schwenkhebel
- 93: Blockierzapfen

## Patentansprüche

1. Dämpferbaugruppe (30) zum Einsetzen in einen Scharniertopf (10) eines Topfscharniers, mit einem Trägerteil (31) und mit einer Zylinder-Kolbeneinheit (61), die einen relativ zum Trägerteil (31) axial verschiebbaren und mittels Federelementen (81) der Dämpferbaugruppe (30) rückstellbaren Zylinder (62) und eine im Zylinder (62) geführte und aus diesem heraus ragende Kolbenstange (63) umfasst, wobei das Trägerteil (31) einen integrierten Aufnahmesteg (42) mit einer Kolbenstangenaufnahme (43) aufweist, in dem die Kolbenstange (63) mittels einer am Kolbenstangenkopf (68) umlaufenden Ringnut (69) fixiert ist, wobei der Kolbenstangenkopf (68) aus dem Aufnahmesteg (42) heraussteht, wobei das Trägerteil (31) an seiner dem Aufnahmesteg (42) entgegengesetzten Seite zwei zueinander beabstandete, elastisch verformbare Fixierelemente (51) hat und wobei das Trägerteil (31) in seinem Scheitelbereich (38) einen Trägerrand (33) umfasst, der achsensymmetrisch zur vertikalen Mittenlängsebene der Dämpferbaugruppe (30) an eine Trägerscheibe (32) des Trägerteils (31) angeformt ist, **dadurch gekennzeichnet,**
- **dass** der Trägerrand (33) einen mit der Trägerscheibe (32) verbundenen Grundsteg (41) umfasst,
- **dass** der Aufnahmesteg (42) nach außen über den Grundsteg (41) übersteht, wobei der Aufnahmesteg (42) in einer Draufsicht der unbelasteten Dämpferbaugruppe (30) über die Kontur der Trägerplatte (32) herausragt,
- **dass** der Aufnahmesteg (42) zumindest annähernd parallel zum Grundsteg (41) orientiert ist und
- **dass** der Aufnahmesteg (42) elastisch verformbar ausgebildet ist, sodass der Aufnahmesteg (42) beim Einsetzen der Dämpferbaugruppe (30) in einen Scharniertopf (10) verformbar ist.

2. Dämpferbaugruppe (30) nach Anspruch 1, **dadurch gekennzeichnet, dass** die Fixierelemente (51) und der Kolbenstangenkopf (68) der Kolbenstange (63) Ecken eines gleichschenkligen Dreiecks bilden.

3. Dämpferbaugruppe (30) nach Anspruch 2, **dadurch gekennzeichnet, dass** in einer Draufsicht auf das Trägerteil (31) die Kolbenstange (63) über die Kontur des Trägerteils (31) übersteht.

4. Dämpferbaugruppe (30) nach Anspruch 1, **dadurch gekennzeichnet, dass** sie Abreißstege (46) aufweist, die zumindest den unverformten Aufnahmesteg (42) mit dem Grundsteg (41) verbinden.

5. Topfscharnier mit einer Dämpferbaugruppe (30) nach Anspruch 1, **dadurch gekennzeichnet, dass** die Dämpferbaugruppe (30) in dem Scharniertopf (10) des Topfscharniers mittels der Fixierelemente (51) und des Kolbenstangenkopfes (68) kraft- und/oder formschlüssig fixiert ist.

6. Topfscharnier nach Anspruch 5, **dadurch gekennzeichnet, dass** die Abreißstege (46) des verformten Aufnahmestegs (42) aufgetrennt sind.

## Claims

1. Damper assembly (30) for insertion into a hinge cup (10) of a concealed hinge, having a support member (31) and a cylinder-piston unit (61), which comprises a cylinder (62), which is axially displaceable relative to the support member (31) and can be reset by means of spring elements (81) of the damper assembly (30), and a piston rod (63) guided in the cylinder (62) and protruding from the same, wherein the support member (31) has an integrated mounting bar (42) with a piston rod mount (43), in which the piston rod (63) is fixed by means of a ring groove (69) extending circumferentially around the piston rod head (68), wherein the piston rod head (68) protrudes from the mounting bar (42), wherein the support member (31) on its side opposite to the mounting bar (42) has two elastically deformable fixing elements (51), which are spaced apart from one another, and wherein the support member (31) comprises a supporting edge (33) in its apex region (38), which supporting edge (33) is moulded onto a supporting disc (32) of the support member (31) axially symmetrical to the vertical centre longitudinal plane of the damper assembly (30), **characterized in that**
- the supporting edge (33) comprises a bottom bar (41) connected to the supporting disc (32),
- the mounting bar (42) outwardly protrudes beyond the bottom bar (41), wherein the mounting bar (42) protrudes beyond the contour of the supporting plate (32) in a top view of the unloaded damper assembly (30),
- the mounting bar (42) is oriented at least approximately parallel to the bottom bar (41), and
- the mounting bar (42) is designed to be elastically deformable, such that the mounting bar (42) is deformable when the damper assembly (30) is inserted into a hinge cup (10).

2. Damper assembly (30) according to claim 1, **characterized in that** the fixing elements (51) and the piston rod head (68) of the piston rod (63) form corners of an isosceles triangle.

3. Damper assembly (30) according to claim 2, **characterized in that** the piston rod (63) protrudes beyond the contour of the support member (31) in a top view of the support member (31).

4. Damper assembly (30) according to claim 1, **characterized in that** it has tear-off bars (46) which connect at least the non-deformed mounting bar (42) to the bottom bar (41).

5. Concealed hinge having a damper assembly (30) according to claim 1, **characterized in that** the damper assembly (30) is fixed in the hinge cup (10) of the concealed hinge in a friction-locking or positive-locking manner by means of the fixing elements (51) and the piston rod head (68).

6. Concealed hinge according to claim 5, **characterized in that** the tear-off bars (46) of the deformed mounting bar (42) are separated.

## Revendications

1. Ensemble amortisseur (30), destiné à être utilisé dans une coupelle de charnière (10) d'une charnière à coupelle, pourvu d'une partie porteuse (31) et pourvu d'une unité piston-cylindre (61), qui comprend un cylindre (62) déplaçable en direction axiale par rapport à la partie porteuse (31) et rétractable à l'aide d'éléments à ressort (81) de l'ensemble amortisseur (30) et une tige de piston (63) guidée dans le cylindre (62) et saillant hors de celui-ci, la partie porteuse (31) comportant une nervure réceptrice (42) intégrée, pourvue d'un logement de tige de piston (43) dans lequel la tige de piston (63) est fixée à l'aide d'une rainure annulaire (69) périphérique sur la tête de tige de piston (68), la tête de tige de piston (68) débordant de la nervure réceptrice (42), sur son côté opposé à la nervure réceptrice (42), la partie porteuse (31) ayant deux éléments de fixation (51) élastiquement déformables, écartés l'un de l'autre, et dans sa zone de crête (38), la partie porteuse (31) comprenant un bord porteur (33) qui de manière symétrique à l'axe du plan longitudinal médian vertical de l'ensemble amortisseur (30) est surmoulé sur le disque porteur (32) de la partie porteuse (31), **caractérisé**
- **en ce que** le bord porteur (33) comprend une nervure de base (41) reliée avec le disque porteur (32),
- **en ce que** la nervure réceptrice (42) déborde vers l'extérieur à partir de la nervure de base (41), dans une vue en élévation de l'ensemble amortisseur (30) non contraint, la nervure réceptrice (42) saillant par-dessus le contour de la plaque porteuse (32),
- **en ce que** la nervure réceptrice (42) est orientée au moins approximativement à la parallèle de la nervure de base (41) et
- **en ce que** la nervure réceptrice (42) est conçue de sorte à être élastiquement déformable, de telle sorte que lors de l'insertion de l'ensemble amortisseur (30) dans une coupelle de charnière (10), la nervure réceptrice (42) soit déformable.

2. Ensemble amortisseur (30) selon la revendication 1, **caractérisé en ce que** les éléments de fixation (51) et la tête de tige de piston (68) de la tige de piston (63) forment des angles d'un triangle isocèle.

3. Ensemble amortisseur (30) selon la revendication 2, **caractérisé en ce que** dans une vue en élévation sur la partie porteuse (31), la tige de piston (63) déborde par-dessus le contour de la partie porteuse (31).

4. Ensemble amortisseur (30) selon la revendication 1, **caractérisé en ce qu'**il comporte des nervures de rupture (46) qui relient au moins la nervure réceptrice (42) non déformée avec la nervure de base (41).

5. Charnière à coupelle pourvue d'un ensemble amortisseur (30) selon la revendication 1, **caractérisée en ce que** l'ensemble amortisseur (30) est fixé par complémentarité de force et/ou de forme dans la coupelle de charnière (10) de la charnière à coupelle à l'aide des éléments de fixation (51) et de la tête de tige de piston (68).

6. Charnière à coupelle selon la revendication 5, **caractérisée en ce que** les nervures de rupture (46) de la nervure réceptrice (42) déformée sont défaites.
